# EUROPÄISCHE PATENTSCHRIFT

(11) **EP 0 366 971 B1**
(45) Veröffentlichungstag und Bekanntmachung des Hinweises auf die Patenterteilung: **26.02.1992**
(21) Anmeldenummer: 89118532.4
(22) Anmeldetag: 05.10.1989
(51) Int. Cl.: F24H 1/18

(54) **Vorrichtung bei einem Warmwasserbereiter zum Vermeiden des Tropfens**
Device for preventing dripping in a hot water heater
Dispositif équipant un chauffe-eau pour l'empêcher de dégoutter

(30) Priorität: 29.10.1988 DE 3836877
(43) Veröffentlichungstag der Anmeldung: 09.05.1990
(73) Patentinhaber: STIEBEL ELTRON GmbH & Co. KG, D-37603 Holzminden (DE)
(72) Erfinder: Bogdanski, Franz, Dr., D-7519 Oberderdingen (DE); Appun, Ernst, D-3450 Holzminden (DE); Wahnschaffe, Klaus-Dieter, D-3450 Holzminden (DE); Schütz, Klaus, D-3450 Holzminden (DE); Schultes, Gerd, D-3470 Höxter (DE); Kreikenbohm, Robert, D-3450 Stadtoldendorf (DE)

(56) Entgegenhaltungen:
- DE-B- 1 275 749
- GB-A- 526 504

## Beschreibung

Die Erfindung bezieht sich auf eine Vorrichtung zum Vermeiden des Tropfens an einem zur Umgebung offenen Überlauf beim Aufheizen eines Niederdruck-Wasserspeichers, mit einer Wasserstrahlpumpe im Kaltwasserzulauf des Wasserspeichers, die beim Öffnen eines im Wasserweg vor dem Wasserspeicher liegenden Zapfventils Wasser an einer Ansaugöffnung aus einer Kammer absaugt, wobei nach dem Schließen des Zapfventils Wasser über die Ansaugöffnung in die Kammer zurückfließt, die Ansaugöffnung gegen die Umgebung dann abgeschlossen ist, wenn das Wasser aus der Kammer gesaugt ist, und der wasseraufnehmende Raum der Kammer gegen die Umgebung dann abgeschlossen ist, wenn die Kammer wassergefüllt ist, und wobei das Zapfventil über einen Rohrabschnitt mit einem Mischventil in Verbindung steht.

Hier ist die Wasserstrahlpumpe in den Kaltwasserstrang zum Niederdruck-Warmwasserspeicher gelegt, also in einen Strangabschnitt, der nur dann von Kaltwasser durchflossen ist, wenn durch entsprechende Stellung an einem Mischventil einer Armatur Warmwasser angefordert wird. Dies liegt daran, daß immer nur soviel Warmwasser aus dem Wasserspeicher gedrückt wird, wie gleichzeitig Kaltwasser zufließt. Will der Benutzer Kaltwasser zapfen, so wird das Mischventil so verstellt, daß unter Umgehung des Warmwasserspeichers und der Wasserstrahlpumpe Kaltwasser über das Zapfventil direkt in den Überlauf überführt wird.

In solchen Fällen, wo nur niedrig temperiertes Wasser gezapft wird, fließt auch nur wenig Wasser durch die Wasserstrahlpumpe, so daß in diesen Fällen nur ein geringer Unterdruck an der Wasserstrahlpumpe erzeugt wird.

Dadurch kommt es auch nur zu einem Zurücksaugen von wenig Wasser aus der Verrohrung der Armatur bzw. aus dem Warmwasserbereiter. Es besteht in solchen Fällen die Gefahr, daß es trotz dieser Einrichtung dennoch zu einem Nachtropfen an der Armatur kommt, wenn nämlich mehr Ausdehnungswasser entsteht, als vorher abgesaugt wurde.

Solange Kaltwasser gezapft wird, führt dies zu einem Druckanstieg innerhalb des Warmwasserbereiters und damit auch in der Kammer. Dieser Druckanstieg kann je nach Zapfmenge pro Zeiteinheit durchaus 1 bar betragen. Daher muß die Kammer so ausgebildet sein, daß sie diesem Druck standhalten kann. Dies ist fertigungstechnisch aufwendig.

In der gleichen Patentanmeldung ist aber auch bereits der Vorschlag gemacht worden, die Wasserstrahlpumpe unmittelbar an die tiefste Stelle sowohl des warmwasser- als auch des kaltwasserführenden Auslaufs zu legen, was dann dazu führt, daß die gesamte Wassermenge, also Kaltwasser, Mischwasser wie auch Heißwasser, über die Wasserstrahlpumpe geführt wird, so daß es hier zu einem kräftigen Unterdruck kommt, der gewährleistet, daß in jedem Fall soviel Wasser während des Zapfens abgesaugt wird, daß das Volumen des abgesaugten Wassers in jedem Falle größer ist als das Volumen, das sich bei einem nachfolgenden Nacherwärmungs-Vorgang möglicherweise einstellen kann.

Der Nachteil dieser Anordnung besteht einmal darin, daß die Wasserstrahlpumpe eine zusätzliche Rohrverengung darstellt, was bei Niederdruck-Heißwasserspeichern grundsätzlich während des Zapfens zu einer unerwünschten Druckerhöhung innerhalb des Gerätes führt. Andererseits besteht ein weiterer Nachteil dieser Anordnung darin, daß die Wasserstrahlpumpe im heißwasser-führenden Bereich liegt, so daß sie doch einer erheblichen Verkalkungsgefahr ausgesetzt ist.

Aus der DE-B-1 275 749 ist es bekannt, in dem Überlauf eines Heißwasserbereiters eine Venturidüse so anzuordnen, daß während des Zapfens von Warmwasser durch den von der Venturidüse erzeugten Unterdruck der Austritt von Dampf oder Wasser durch das Belüftungsrohr in die freie Atmosphäre vermieden ist. Das Problem des Nachtropfens von Wasser, das durch Volumenausdehnung während der Aufheizung entsteht, ergibt sich hier nicht und ist demzufolge auch nicht angesprochen.

Die Aufgabe der Erfindung besteht darin, die obengenannten Nachteile zu vermeiden, d.h. zu erreichen, daß einerseits die gesamte, einer Warmwasserarmatur entnehmbare Wassermenge über die Wasserstrahlpumpe geführt wird, und dies mit einer Wassertemperatur, bei der Wasser kaum zum Kalkausfall neigt. Zusätzlich soll erreicht werden, daß die Kammer nicht druckfest ausgebildet zu sein braucht.

Dies erreicht die Erfindung dadurch, daß die Wasserstrahlpumpe im Rohrabschnitt zwischen dem Zapfventil und dem Mischventil angeordnet ist. Weitere vorteilhafte Ausgestaltungen ergeben sich aus den Unteransprüchen.

Anhand von vier Figuren soll der Erfindungsgegenstand beispielsweise beschrieben werden. Es zeigen
Figur 1 den Aufbau der Verrohrung eines Niederdruck-Untertisch-Heißwasserspeichers schematisch,
Figur 2 einen Querschnitt durch das Innere einer Niederdruck-Mischarmatur,
Figur 3 einen Querschnitt eines Teibereichs des Rohrabschnittes einer Niederdruck-Mischarmatur, in dem die Wasserstrahlpumpe angeordnet ist und
Figur 4 eine Wasserstrahlpumpe als separat gefertigtes Bauteil.

In Figur 1 ist einer aus dem Hausversorgungsnetz kommenden Leitung(1) ein Zapfventil(2) nachgeordnet, das über einen Rohrabschnitt(3) mit einem Mischventil(4) in Verbindung steht. Mit dem Mischventil(4) wird mittels einer Kurvenscheibe eingestellt, ob das zufließende Wasser mit seinem Gesamtvolumen der Kaltwasser-Zuflußleitung(5) eines Niederdruck-Warmwasserspeichers(9) zugeführt wird, was einer Temperatur-Einstellung "Heiß" gleichkäme; ob die gesamte zufließende Wassermenge über die Leitung(8) dem Überlauf(7) der Armatur direkt zugeführt wird, was einer Temperatur- Einstellung "Kalt" gleichkäme; oder ob durch eine dazwischenliegende Position erreicht ist, daß eine Teilwassermenge in den Speicher überführt wird, während eine weitere Teilmenge direkt über die Rohrleitung(8) in den Überlauf(7) fließt, was einer Temperatur-Einstellung "Mittel" gleichkäme. In die Kaltwasser-Zuflußleitung(5) eintretendes Kaltwasser verdrängt gleichzeitig Heißwasser aus dem Speicher(9), welches über die Warmwasser-Rohrleitung(6) in den Überlauf(7) fließt.

Zwischen Zapfventil (2) und Mischventil(4) ist nun erfindungsgemäß eine Wasserstrahlpumpe(10) angeordnet, die über eine Ansaugleitung(11) mit einer Kammer(12) in Verbindung steht, welche eine Ansaugöffnung(13) aufweist, wobei diese Ansaugöffnung(13) gegen die Umgebung wenigstens dann abgeschlossen ist, wenn das Wasser aus der Kammer(12) abgesaugt ist, und daß der wasseraufnehmende Raum der Kammer(12) gegen die Umgebung wenigstens dann abgeschlossen ist, wenn die Kammer(12) wassergefüllt ist. Die Kammer(12) selbst kann dabei aus einem Faltenbalg, einem Schlauch oder einem ballonartigen, elastischen Körper bestehen. Es ist dafür Sorge zu tragen, daß die Kammer(12) so aufgebaut ist, daß sie einerseits dem durch die Wasserstrahlpumpe erzeugten Unterdruck standhält, daß sie andererseits aber auch zumindest dem Druck des sie füllenden Tropfwassers gewachsen ist.

In Figur 2 ist eine solche Niederdruck-Mischarmatur(15) gezeigt. Hier ist die vom Hausinstallationsnetz kommende Leitung(1) erkennbar, die an einem Zapfventil(2) endet, von wo aus ein Rohrabschnitt(3) abgeht, der seinerseits in einer Mischkammer(14) endet. Die Mischkammer(14) steht über eine Kurvenscheibe in Verbindung mit einer Leitung(8) und einer weiteren Bohrung, die zur Kaltwasser-Zuflußleitung(5) führt, die ihrerseits als Zuflußleitung zum Niederdruckspeicher wirkt. Entsprechend der Einstellung der Kurvenscheibe des Mischventils(4) kann nun die gezapfte Wassermenge entweder insgesamt der Leitung(8) oder der zum Niederdruck-Warmwasserspeicher(9) führenden Kaltwasser-Zuflußleitung(5) zugeführt werden, oder es kann der Wasserstrom auf diese beiden Rohrleitungen auch in einem Mischungsverhältnis aufgeteilt werden, so daß am Überlauf(7) Wasser mit einer gewünschten Temperatur ausfließt.

Innerhalb der Verbindung zwischen Zapfventil(2) und Mischventil(4) ist - wie oben bereits ausgeführt - ein Rohrabschnitt(3) vorgesehen, der die Wasserstrahlpumpe(10) aufnimmt. Solange der Hahnkörper des Mischventils(4) bzw. der Dichtkörper des Zapfventils(2) noch nicht in die Armatur eingebracht ist, ist der Rohrabschnitt(3) von außen erreichbar, so daß eine zuvor gefertigte Wasserstrahlpumpe in diesen Rohrabschnitt eingebracht und dort fixiert werden kann. Eine solche separat gefertigte Wasserstrahlpumpe ist in Figur 4 dargestellt.

Wie die Figur 3 erkennen läßt, kann die Wasserstrahlpumpe(10) aber auch während der Herstellung des Rohrabschnittes(3) mitgefertigt werden. Dazu sind zwei Bohrer erforderlich, wobei der eine vorn die Kontur des Einlaufquerschnittes und der andere vorn die Kontur des Auslaufquerschnittes der Wasserstrahlpumpe(10) aufweist. Beide Bohrer bewegen sich bei der Herstellung des Rohrabschnittes(3) und der Wasserstrahlpumpe(10) auf gleicher Ebene aufeinander zu, daß sie sich dort, wo die Ansaugleitung(11) mündet, treffen, und zwar so, daß die Ansaugleitung(11) in einem Bereich der Wasserstrahlpumpe(10) mündet, wo sie beim Durchfluß von Wasser Unterdruck erzeugt.

Die Ansaugleitung(11), die eine Verbindung zwischen Wasserstrahlpumpe(10) und Kammer(12) herstellt, ist hier ebenfalls wie die Leitungen(5,6) als Bohrung in den Armaturenkörper eingebracht. An die Ansaugleitung(11) ist die Kammer(12) in in Figur 2 nicht näher dargestellter Weise angeschlossen. Die Kammer(12) ist vorzugsweise in den Totraum hinter einer Spüle bzw. einem Waschbecken, oder hinter den Niederdruck-Warmwasserspeicher(9) verlegt, so daß sie optisch nicht in Erscheinung tritt. Eine möglicherweise defektgegangene Kammer(12) kann dadurch leicht gegen eine neue ausgewechselt werden.

In die Leitung(8) ist bedarfsweise ein Rückschlagventil(16) eingesetzt. Das Rückschlagventil(16) hat die Aufgabe, daß die Kammer(12) nach einem Zapfvorgang Wasser ausschließlich aus dem Warmwasserspeicher(9) zurücksaugt. Damit ist erreicht, daß auch größere Wassermengen zurückgesaugt werden können, etwa dann, wenn ein größerer Warmwasserspeicher betrieben wird, der zwangsläufig während eines Aufheizvorganges auch mehr Ausdehnungswasser produziert. Mit dieser Maßnahme kann daher nicht nur Wasser aus der Armatur, sondern auch aus dem Warmwasserspeicher unter Absenkung des Wasserspiegels abgesaugt werden. Die Kammer(12) muß in einem solchen Fall unter den Wasserspiegel des Warmwasserbereiters gelegt werden.

Die Wirkungsweise der Vorrichtung ist folgende:
Wird das Zapfventil(2) geöffnet, dann fließt Kaltwasser über den Rohrabschnitt(3) in die Mischkammer(14) des Mischventils(4) und von hier aus entweder in die Kaltwasser-Zuflußleitung(5) bzw. in die Leitung(8) oder aber mit entsprechenden Teilwassermengen in die Rohrleitungen(5,8) gemeinsam. Wasser, das in die Kaltwasser-Zuflußleitung(5) fließt, drückt aus dem Niederdruck-Wasserspeicher(9) Warmwasser über die Warmwasser-Rohrleitung(6) zum Überlauf(7). Der Übergang von der Warmwasser-Rohrleitung(6) zum Überlauf(7) befindet sich in der Armatur nach Fig. 2 hinter dem Rohrabschnitt(3). Dabei saugt die Wasserstrahlpumpe(10) über die Ansaugleitung(11) und die Ansaugöffnung(13) aus der Kammer(12) Wasser heraus und mischt es dem Kaltwasserstrom entsprechend bei.

Bei einem Niederdruck-Warmwasserspeicher mit einem Wasservolumen von 5 l sollte das Volumen der Kammer(12) so groß sein, daß ca. 3 %, d.h. etwa 150 cm³ Wasser in ihr Platz haben. Bei guter Wirkung der Wasserstrahlpumpe kann diese zu ihrem eigenen Volumenstrom noch ca. 30 % Wasser aus der Kammer(12) dazumischen, so daß in etwa ein durchfließendes Volumen von ca. 450 cm³ notwendig ist, um die Kammer(12) völlig zu entleeren. Dies ist knapp 1/2 l, der praktisch bei jedem Zapfvorgang anfällt. Selbstverständlich wirkt die Einrichtung aber genauso einwandfrei, wenn weniger Wasser gezapft wird, weil dann auch davon auszugehen ist, daß entsprechend weniger Wasser dem Speicher entnommen und damit wieder weniger Wasser nachzuheizen ist.

Wird das Zapfventil(2) geschlossen, dann ist die gesamte Vorrichtung vom Netzdruck frei. Es fließt jetzt Wasser aus dem Überlauf(7) und den mit ihm verbundenen Rohrleitungen in die Kammer(12) zurück, so daß dieser nun von Wasser befreite Raum zur Aufnahme von beim Nachheizen entstehenden Tropfwasser zur Verfügung steht.

Ist das Mischventil(4) auf direkten Durchgang zum Niederdruck-Warmwasserspeicher(9) geschaltet, was einer Temperatur-Einstellung "Heiß" entspricht, saugt die Kammer(12) nach abgeschlossenem Zapfvorgang Wasser über die Kaltwasser-Zuflußleitung(5) aus dem Speicher(9) zurück, so daß es auch jetzt zu einem Absenken des Wasserspiegels innerhalb der Armatur bzw. in der mit der Armatur in Verbindung stehenden Verrohrung kommt, wenn nicht sogar zu einem Absenken des Wasserspiegels innerhalb des Speichers selbst. Dies wird von der Größe der Kammer(12) bestimmt.

In solchen Fällen, wo besonders viel Ausdehnungswasser produziert wird, z.B. bei einem größeren Warmwasserspeicher, ist es notwendig, in die Leitung(8) ein Rückschlagventil(16) einzusetzen. Dadurch wird erreicht, daß die Kammer(12) ausschließlich Wasser aus dem Niederdruck-Warmwasserspeicher(9) zurücksaugt, so daß auch ein Absenken des Wasserspiegels möglich ist. Bei dieser Maßnahme ist darüber hinaus erforderlich, daß die Kurvenscheibe des Mischventils(4) in der Stellung "Kalt" in Richtung zur Kaltwasser-Zuflußleitung(5) einen Restquerschnitt freiläßt, damit ein Zurücksaugen von Wasser auch in den Fällen möglich ist, wenn Kaltwasser unter sonst üblicher Umgehung des Warmwasserspeichers gezapft wird.

In der Beschreibung und in den Ansprüchen ist stets eine Wasserstrahlpumpe ais unterdruck-erzeugendes Element angegeben. Selbstverständlich kann hier auch eine Venturidüse zum Einsatz kommen, die in ihrer Wirkung der Wasserstrahlpumpe gleichzusetzen ist.

## Patentansprüche

1. Vorrichtung zum Vermeiden des Tropfens an einem zur Umgebung offenen Überlauf beim Aufheizen eines Niederdruck-Wasserspeichers(9), mit einer Wasserstrahlpumpe(10) im Kaltwasserzulauf(5) des Wasserspeichers, die beim Öffnen eines im Wasserweg vor dem Wasserspeicher liegenden Zapfventils(2) Wasser an einer Ansaugöffnung(13) aus einer Kammer(12) absaugt, wobeinach dem Schließen des Zapfventils Wasser über die Ansaugöffnung in die Kammer zurückfließt, die Ansaugöffnung gegen die Umgebung dann abgeschlossen ist, wenn das Wasser aus der Kammer gesaugt ist, und der wasseraufnehmende Raum der Kammer gegen die Umgebung dann abgeschlossen ist, wenn die Kammer wassergefüllt ist, und wobei das Zapfventil(2) über einen Rohrabschnitt(3) mit einem Mischventil(4) in Verbindung steht, dadurch gekennzeichnet, daß die Wasserstrahlpumpe(10) im Rohrabschnitt(3) zwischen dem Zapfventil(2) und dem Mischventil(4) angeordnet ist.

2. Vorrichtung nach Anspruch 1, dadurch gekennzeichnet, daß die Wasserstrahlpumpe(10) als integrierter Bestandteil des Rohrabschnitts(3) ausgebildet ist (Fig. 3).

3. Vorrichtung nach Anspruch 1, dadurch gekennzeichnet, daß in der vom Mischventil(4) zum Überlauf(7) führenden Leitung(8) ein Rückschlagventil(16) angeordnet ist, und daß das Mischventil(4) eine Kurvenscheibe aufweist, die so ausgebildet ist, daß in der Stellung "Kalt" in Bezug auf den Kaltwasserzulauf(5) ein Restquerschnitt verbleibt, der das Rücksaugen von Wasser aus dem Niederdruck-Wasserspeicher(9) erlaubt.

## Claims

1. Device for preventing dripping at an overflow open to the surrounding air when heating up an open hot water storage heater(9), equipped with a water jet injector(10) in a cold water inlet(5) of the storage heater, sucking off water at an intake-opening(13) from a chamber(12) whereby after closing of the tap the water flows back into the chamber over the intake-opening, the intake-opening being shut against the surrounding as soon as the water has been sucked out of the chamber and the water receiving space of the chamber is shut-off as soon as the chamber is filled with water, and whereby the tap valve(2) over a pipe sector(3) is in connection with a mixing valve(4), marked by the fact that the water jet injector(10) in the pipe sector(3) is set between the draw-off valve(2) and the mixing valve(4).

2. Device as per claim 1, marked by the fact that the water jet injector(10) is built as an integrated part of the pipe sector(3) (Fig. 3).

3. Device as per claim 1, marked by the fact that a return valve(16) is fixed into a pipe(8) leading from the mixing valve(4) to over-flow(7) and that the mixing valves holes acamplate constructed in a way that the position "cold" in the relation to the cold water inlet(5) there remains a profile permitting the sucking-back of water from the open hot water storage heater(9).

## Revendications

1. Dispositif pour l'empêcher de dégoutter, lors de la montée en température d'un chauffe-eau à écoulement libre(9) par l'utilisation d'une trompe d'aspiration à eau(10) située dans le circuit d'arrivée d'eau froide(5) du chauffe, celle-ci, lors de l'ouverture du robinet de puisage(2), provoque une aspiration, par la tubulure d'aspiration(13), de l'eau contenue dans la chambre(12) avec déformation de celle ci, en conséquence de quoi, lors de la fermeture de la robinet de puisage(2), l'eau reflue vers la chambre par intermédiaire de la tubulure d'aspiration(13) jusqu'a ce que la chambre reprenne sa forme initiale, en considérant que la tubulure d'aspiration(13) est isolée de l'environnement extérieur quand l'eau est aspiré de la chambre, et la chambre est isolée de l'environnement extérieure quand celle-ci est pleine d'eau, et ce qui le robinet de puisage(2) étant lié à un mitigeur(4) par l'intermédiaire d'une tubulure de liaison(3), caractérisé par le fait que la trompe d'aspiration à eau(10) est située dans la tubulure de liaison(3) entre le robinet de puisage(2) et le mitigeur(4).

2. Dispositif selon la revendication 1, caractérisé par le fait de la présence d'une trompe d'aspiration à eau(10) en tant que composant intrigée en totalité dans la tubulure de liaison(3) (Fig. 3).

3. Dispositif selon la revendication 1, caractérisé par le fait que le conduit(8) reliant le mitigeur(4) à la tubulure de trop-plein(7) contiens un clapet antiretour(16), et que le mitigeur(4) présent un disque ajouré de manière à ce que, sur position "eau froide" au sujet de la tubulure d'arrivée d'eau froide(5), une section de passage minimale soit maintenue afin d'assurer l'aspiration de l'eau du chauffe-eau(9).
